# EUROPÄISCHE PATENTSCHRIFT

(11) **EP 1 001 696 B1**
(45) Veröffentlichungstag und Bekanntmachung des Hinweises auf die Patenterteilung: **24.10.2001**
(21) Anmeldenummer: 98933592.2
(22) Anmeldetag: 04.06.1998
(51) Int. Cl.: A47C 23/06, A47C 31/12

(54) **UNTERLAGE ZUM LIEGEN ODER SITZEN**
SUPPORT FOR LAYING OR SITTING DOWN
SUPPORT PERMETTANT DE S'ASSEOIR OU DE S'ALLONGER

(30) Priorität: 08.07.1997 DE 19729159; 04.02.1998 DE 19804362; 18.03.1998 DE 19811854
(43) Veröffentlichungstag der Anmeldung: 24.05.2000
(73) Patentinhaber: Woodstock Company Langegger Breitfuss OEG, 5753 Saalbach 571 (AT)
(72) Erfinder: LANGEGGER, Josef, - (AT); LANGEGGER-KRÖLL, Renate, A-5754 Hinterglemm (AT); BREITFUSS, Ingo, - (AT)
(74) Vertreter: Haft, von Puttkamer, Berngruber, Czybulka
(86) Internationale Anmeldenummer: EP9803345
(87) Internationale Veröffentlichungsnummer: WO9902075

(56) Entgegenhaltungen:
- EP-A1- 0 038 155
- EP-A1- 0 161 392
- EP-A1- 0 378 469
- WO-A1-94/01024
- CH-A5- 620 581
- DE-A1- 3 232 123

## Beschreibung

Die Erfindung bezieht sich auf eine Unterlage zum Liegen oder Sitzen nach dem Oberbegriff des Anspruchs 1.

Eine derartige Liege ist aus DE 32 32 123 A1 bekannt. Dabei sind die Schläuche in Rinnen angeordnet und die Querstangen als Bretter ausgebildet, die mit ihrer Breitseite auf den Schläuchen liegen. Die Enden der Bretter sind in Schlitzen an der Innenseite der Rinnen geführt, wobei sie unterhalb der Oberkante der Rinnen angeordnet sind. Damit kann der Bereich der Querstangen über den Schlauchen nicht als Auflage für eine Matratze oder dgl. Polster genutzt werden.

Aus EP 0 161 392 A1 ist eine Unterlage bekannt, bei der ein Überzug an beiden Langsseiten am Unterbau befestigt ist, der die Schläuche, die Querstangen und das Polster auf den Querstangen zu einer Einheit umspannt. Bei dieser Unterlage kann zwar auch der Bereich über den Schläuchen zum Liegen genutzt werden, jedoch kennen Einzelteile nur ausgetauscht werden, wenn der Überzug entfernt wird. Damit ist sowohl ein Austausch oder Wenden des Polsters schwierig wie ein Austausch einer gebrochenen Querstange oder eines undicht gewordenen Schlauchs.

Aus EP-A-0 378 469 ist eine Unterlage nach dem Oberbegriff des Anspruchs 1 bekannt. Dabei stützen sich die Querstangen über einen Schaft mit einem Kolben auf dem Schlauch ab. Der Schlauch ist dazu in einem rechtwinkligen Hohlprofil angeordnet, das hohe Seitenwände zur Führung des Kolbens aufweist. Damit ergibt sich nicht nur ein hoher Aufbau. Da das Gewicht der Person auf der Liege über den Kolben auf den Schlauch übertragen wird, muss auch der Kolben mit dem Schaft aufwendig stabil ausgebildet sein. Zudem müssen die Kolben von einer Seite in das Hohlprofil geschoben und dann umständlich mit den Querstangen verbunden werden.

Aufgabe der Erfindung ist es, eine solche Unterlage bereitzustellen, die bei einer maximalen Liegefläche und einfachem Aufbau einen problemlosen Austausch des Polsters ebenso wie der anderen Teile erlaubt.

Dies wird erfindungsgemäß mit der im Anspruch 1 gekennzeichnete Unterlage erreicht. In den Unteransprüchen sind vorteilhafte Ausgestaltungen der erfindungsgemäßen Unterlage wiedergegeben.

Bei der erfindungsgemäßen Unterlage können das Polster, die Schläuche, die Querstangen und die übrigen Teile problemlos ausgetauscht werden. Damit sich die Querstangen bei ihrer Hin- und Herbewegung in Belastungsrichtung nicht verschieben können, werden sie geführt. Um ihre gesamte Länge als Auflage für das Polster nutzen zu können, sind dabei erfindungsgemäß die Querstangen derart angeordnet, dass sie die Führung überragen.

Ferner sind zur Führung der Querstangen an den Querstangen Führungsstangen befestigt und an den Längsstegen des Unterbaus seitlich neben den Schläuchen Führungsorgane vorgesehen, in die die Führungsstangen gesteckt sind, sodass die Führungsstangen in den Führungsorganen verschiebbar gelagert sind.

Das Führungsorgan kann durch eine Bohrung in dem Längssteg gebildet werden. Bei einer weiteren bevorzugten Ausführungsform wird die Führungsstange durch einen an den Querstangen befestigten Kolben gebildet, und das Führungsorgan durch einen mit dem Längssteg fest verbundenen Zylinder, in dem der Kolben verschiebbar gelagert ist.

Die Schläuche bestehen vorzugsweise aus einem nicht expandierbaren Material, insbesondere einem Gewebeschlauch, also einem Druckschlauch, wie einem Feuerwehrschlauch. Das Gewebe kann dabei in einen thermoplastischen Kunststoff eingebettet sein. Die Schläuche können einen über ihre gesamte Länge konstanten Durchmesser aufweisen. Es ist jedoch auch möglich, die Schläuche in bestimmten Bereichen mit Einschnürungen oder einem erweiterten Durchmesser zu versehen.

Die Schläuche sind vorzugsweise mit einer Flussigkeit, insbesondere Wasser, oder einem Granulat gefüllt, und zwar nur teilweise, vorzugsweise weniger als vier Fünftel und mehr als ein Viertel, insbesondere weniger als drei Viertel und mehr als die Hälfte. Durch die nicht expandierbaren, teilweise mit einer Flüssigkeit oder Granulat gefüllten Schlauche wird ein gleichmäßige Verteilung des Drucks auf den Körper erreicht und damit eine wesentliche Verbesserung des Liegekomforts.

Die Querstangen werden vorzugsweise durch Holzlatten oder -bretter gebildet. Ebenso besteht der Unterbau vorzugsweise aus Holz.

Die erfindungsgemäße Unterlage kann insbesondere als Lattenrost für ein Bettgestell, insbesondere einen Bettkasten ausgebildet sein. Der Unterbau stützt sich dann auf den Tragleisten ab, die normalerweise an den Innenseiten der beiden Längsseiten des Bettkastens befestigt sind.

Die erfindungsgemäße Unterlage kann jedoch auch an einem Sitz vorgesehen sein, wobei sie die Sitzfläche, aber auch die Rükkenlehne bilden kann.

Nachstehend sind zwei Ausführungsformen eines Lattenrostes als Ausführungsbeispiele der erfindungsgemäßen Unterlage anhand der Zeichnung naher erläutert. Darin zeigen:
- Fig. 1: einen Längsschnitt einer Ausführungsform des Lattenrostes;
- Fig. 2: einen der Fig. 1 entsprechenden Querschnitt des Lattenrostes;
- Fig. 3: eine teilweise Ansicht der Fig. 2 in vergrößerter Wiedergabe;
- Fig. 4: einen Fig. 2 entsprechenden Querschnitt durch eine weitere Ausführungsform des Lattenrostes; und
- Fig. 5: eine teilweise Ansicht der Fig. 4 in vergrößerter Wiedergabe.

Gemäß Fig. 1 und 2 weist der Lattenrost 1 als Auflage für ein nicht dargestelltes Polster Querstangen 2 auf, die durch Latten gebildet sind.

Die Latten 2 sind voneinander mit einem Abstand angeordnet, der etwa der Breite der Latten 2 entspricht. Der Abstand der Latten 2 kann jedoch auch kleiner oder größer sein, beispielsweise das dreifache oder mehr ihrer Breite betragen. Dies hängt insbesondere von der Dicke und Festigkeit des Polsters ab, das auf den Querstangen 2 liegt.

Auf beiden Langsseiten des Lattenrostes 1 ist auf Querträgern 8 jeweils ein Längsträger 9, z.B. ein Brett, befestigt. Auf jedem Längsträger 9 auf beiden Längsseiten des Lattenrostes 1 liegen Schläuche 10, auf denen die Querstangen 2 aufliegen. Die Schläuche 10 werden beispielsweise durch mit Wasser zu 2/3 gefüllte Druckschläuche gebildet.

Das nicht dargestellte Polster kann sich über die gesamte Länge der Querstangen 2 erstrecken, also auch im Bereich der Schläuche 10, so dass die gesamte Breite des Lattenrostes 1 als Liegefläche zur Verfügung steht.

Wie insbesondere aus Fig. 3 ersichtlich, besteht jeder Längsträger 9 aus einem Brett und zwei z.B. durch Bretter gebildeten schmalen Seitenwänden 20, die an ihrer oberen Kante jeweils mit einer Leiste 16 beispielsweise aus Kunststoff versehen sind. Der Schlauch 10 erstreckt sich seitlich über der Oberkante der Seitenwände 20 nach oben. Damit können keine Reibegeräusche durch den Schlauch 10 auftreten.

Die Seitenwande 20 sind nach innen und unten abgeschrägt. Sie sind auch deswegen möglichst niedrig ausgebildet, um die Querstangen 2 beim Zusammendrücken des Schlauches 10 nicht zu behindern.

Um die Auf- und Abbewegung oder allgemein Hin- und Herbewegung der Querstangen 2 zu begrenzen, sind an jeder Querstange 2 zwei Führungsstangen 21 im Abstand voneinander angeordnet, so dass sich zwei Reihen von Führungsstangen 21 entlang des Lattenrostes 1 erstrecken.

Die Fuhrungsstangen 21 sind mit ihrem einen Ende jeweils in eine Sackbohrung 22 an der Unterseite der jeweiligen Querstange 2 eingelassen. Zur Befestigung der Führungsstange 21 in der Sackbohrung 22 sind an dem der Querstange 2 zugewandcen Ende der Führungsstange 21 widerhakenartige Vorsprünge 23 vorgesehen, die so ausgebildet sind, dass dieses Ende der Führungsstange 21 zwar in die Sackbohrung 22 gesteckt, dann aber nicht mehr herausgezogen werden kann.

Zur Führung jeder Reihe von Fuhrungsstangen 21 sind Bohrungen 24 in Längsstegen 25 vorgesehen, die sich entlang des Lattenrostes 1 im Abstand voneinander erstrecken und auf den Querträgern 8 seitlich neben dem einen bzw. anderen Schlauchauflage 11 befestigt sind. Damit sind die Längsstege 25 mit dem Unterbau 19 fest verbunden. In den Bohrungen 24 sind die Führungsstangen 21 in Belastungsrichtung, also bei dem dargestellten Lattenrost 1 auf- und abbewegbar geführt.

Die Längsstege 25 können aus Holzleisten bestehen. Um die Gleitreibung herabzusetzen und Gleitgeräusche zu verhindern, können in den Bohrungen 24 Gleitbüchsen 26, z.B. aus Kunststoff, vorgesehen sein. Die Längsstege 25 können jedoch auch ganz aus Kunststoff bestehen.

Zur Begrenzung der Auf- und Abbewegung der Führungsstangen 21 ist zumindest oberhalb des Längssteges 25 bzw. der Gleitbuchsen 26 ein Anschlag vorgesehen.

Dazu sind entlang jeder Führungsstange 21 mehrere Bohrungen 27 vorgesehen, in die Querstifte 15, 16 steckbar sind. Der Querstift 15, der in eine Bohrung 27 oberhalb des Längsstegs 25 gesteckt ist, begrenzt die Bewegung der Querstange 2 nach unten, während der Querstift 16, der in eine Bohrung 27 unterhalb des Längsstegs 25 gesteckt ist, die Bewegung der Querstange 2 nach oben begrenzt. Damit ein Herausziehen der Führungsstange 21 aus den Bohrungen 24 verhindert ist, können die Führungsstangen 21 an ihrem unteren Ende zusätzlich einen widerhakenförmigen Anschlag 28 aufweisen, der zwar von oben durch die Bohrung 24 steckbar, jedoch dann nicht mehr aus der Bohrung 24 herausziehbar ist.

Die Führungsstangen 21, einschließlich der widerhakenartigen Vorsprünge 23 und 28 können aus Kunststoff bestehen.

Durch Einstecken der Querstifte 15, 16 in die Bohrungen 27 in den Führungsstangen 21 in entsprechender Höhe kann die maximale und minimale Höhe jeder Querstange 2 bei Benutzung der Liege individuell eingestellt werden.

Um den Komfort zu verbessern, können die Schläuche 10 entlang des Lattenrostes 1 auch unterschiedliche Durchmesser aufweisen. Durch einen großeren Durchmesser in bestimmten Bereichen kann dort eine weichere Federung erzielt werden.

Um die Auf- und Abbewegung oder allgemein Hin- und Herbewegung der Querstangen 2 zu begrenzen, sind nach der Ausführungsform gemäß Fig. 4 und 5 die Querstangen 2 mit dem Unterbau 19, also den Quer- und Längsträgern 8, 9 durch Kolben 30 verbunden, die an den Querstangen 2 befestigt und in Zylindern 31 verschiebbar gelagert sind, die mit dem Unterbau 19 fest verbunden sind.

An jeder Querstange 2 sind dabei zwei Kolben 30 im Abstand voneinander angeordnet, so dass sich zwei Reihen von Kolben 30 bzw. Zylindern 31 entlang des Lattenrostes erstrecken.

Die Zylinder 31 sind in Bohrungen 32 in Langsstegen 33 eingelassen, die auf den Querträgern 8 angeordnet sind. Die Längsstege 33 bilden zusammen mit der Seitenwand 20 und dem Längsträger 9 die Auflage 11 für den Schlauch 10.

Durch den Kolben 30 wird ein Zylinderraum 34 abgeschlossen, in dem die Luft komprimiert wird, wenn der Kolben 30 in den Zylinder 31 geschoben bzw. in dem ein Vakuum erzeugt wird, wenn der Kolben 30 aus dem Zylinder 31 gezogen wird.

Dadurch wird die Bewegung des Kolbens 30 und damit der Querstangen 2 gedämpft. Dies hat eine Geräuschminderung zur Folge, da verhindert wird, dass die Querstange 2 aufschlägt, wenn sie einer plötzlichen stärkeren Belastung unterworfen wird, beispielsweise beim Einsteigen auf die Liege. Zudem werden durch die gedämpfte Bewegung Gleit- und Reibegeräusche unterdrückt.

Der Kolben 30 und der Zylinder 31 bestehen vorzugsweise aus Kunststoff. Der Kolben 30 kann auch hohl ausgebildet sein. An seinem der Querstange 2 zugewandten Ende weist der Zylinder 31 einen bundförmigen radialen Vorsprung 35 auf, mit dem er sich auf dem Längssteg 33 abstützt.

Zur Begrenzung der Bewegung der Querstange 2 nach oben ist der Kolben 30 mit einer Längsnut 36 versehen, in die ein Vorsprung 37 an dem Zylinder 31 eingreift. Entlang dem Kolben 30 sind mehrere Querbohrungen 38 vorgesehen, in die ein nicht dargestellter Querstift steckbar ist. Damit kann die maximale Tiefe der Querstange 2 eingestellt werden. Dazu wird der Kolben 30 so weit aus dem Zylinder 31 herausgezogen, dass diejenige Querbohrung 38 über den bundförmigen Vorsprung 35 vorsteht, in die der nicht dargestellte Querstift gesteckt wird, der dann als Anschlag die tiefste Stellung der Querstange 2 bestimmt.

Der Zylinder 31 weist in seiner Umfangswand eine Öffnung 39 auf. Wenn der nicht dargestellte Querstift in die Öffnung 39 und durch eine der damit fluchtenden Querbohrungen 38 gesteckt wird, wird die Bewegung der Querstange 2 vollständig blockiert.

Die Begrenzung der Bewegung der Querstange bzw. deren Blokkierung kann beispielsweise bei einer Liege im Kopfbereich erwünscht sein.

Der Kolben 30 ist an der Querstange 2 über ein Kugelgelenk 41 befestigt. Dadurch kann sich die Querstange 2 dem Körper besser anpassen. Auch werden die Kräfte, beispielsweise beim Einsteigen auf die Liege, besser verteilt. Zudem treten in dem Zylinder 31 keine Klemmkräfte auf, die beispielsweise Reibungsgeräuche hervorrufen können.

Das Kugelgelenk 41 besteht aus einer Gelenkkugel 42 am Kolben 30 und einer Kugelschale 43, die in eine Sackbohrung 44 in der Querstange 2 gesteckt ist. Die Kugelschale 43 ist dazu außen mit widerhakenförmigen Vorsprüngen 45 versehen, die so ausgebildet sind, dass die in die Sackbohrung 44 gesteckte Kugelschale 43 nicht mehr herausgezogen werden kann. Ferner weist die Kugelschale 43 einen radialen bundförmigen Vorsprung 46 auf, der an der Unterseite der Latte 2 um die Sackbohrung 44 herum angeordnet ist. Die Kugelschale 43 besteht ebenfalls vorzugsweise aus Kunststoff.

## Patentansprüche

1. Unterlage zum Liegen oder Sitzen, mit wenigstens zwei sich in Längsrichtung erstreckenden, mit einem Medium gefüllten Schlauchen (10), auf denen Querstangen (2) in Belastungsrichtung hin- und herbewegbar geführt sind, einem Polster auf den Querstangen (2) und einem Unterbau (19) mit Längsträgern (9) zur Bildung einer Auflage für die Schläuche (10), wobei sich das Polster über die Schläuche (10) hinweg von einer Seite zur anderen der Unterlage erstreckt, **dadurch gekennzeichnet, daß** der Unterbau (19) seitlich neben den Schläuchen (10) Längsstege (25, 33) aufweist, und daß zur Führung der Querstangen (2) an den Querstangen (2) Führungsstangen (21, 30) befestigt sind, die in Fuhrungsorganen an den Längsstegen (25, 33) geführt sind.

2. Unterlage nach Anspruch 1, **dadurch gekennzeichnet, daß** die Führungsorgane durch Bchrungen (24) in dem Längssteg (25) gebildet werden.

3. Unterlage nach Anspruch 2, **dadurch gekennzeichnet, daß** die Führungsstange (21) zur Begrenzung ihrer Hin- und Herbewegung Anschläge auf einer oder beiden Seiten der Bohrung (24) aufweist.

4. Unterlage nach Anspruch 3, **dadurch gekennzeichnet, daß** der oder die Anschläge durch Querstifte (28) gebildet sind, die in eine oder mehrere hintereinander angeordnete Querbohrungen (27) in der Führungsstange (21) steckbar sind.

5. Unterlage nach Anspruch 1, **dadurch gekennzeichnet, daß** die Führungsstangen durch an den Querstangen (2) befestigte Kolben (30) gebildet werden, und die Führungsorgane durch mit den Langsstegen (33) fest verbundene Zylinder (31), in denen die Kolben (30) verschiebbar gelagert sind.

6. Unterlage nach Anspruch 5, **dadurch gekennzeichnet, daß** der Zylinder (31) in einer Bohrung (32) in dem Längssteg (33) angeordnet ist.

7. Unterlage nach Anspruch 6, **dadurch gekennzeichnet, daß** der Zylinder (31) sich mit einem radialen Vorsprung (35) auf dem Langssteg (33) abstützt.

8. Unterlage nach einem der Ansprüche 5 bis 7, **dadurch gekennzeichnet, daß** der Kolben (30) zur Begrenzung der Bewegung nach oben eine Längsnut (36) aufweist, in die ein Vorsprung (37) in dem Zylinder (31) eingreift.

9. Unterlage nach einem der Ansprüche 5 bis 8, **dadurch gekennzeichnet, daß** der Kolben (30) mehrere Querbohrungen (38) aufweist, in die ein Querstift steckbar ist.

10. Unterlage nach Anspruch 9, **dadurch gekennzeichnet, daß** der Zylinder (31) eine Öffnung (39) aufweist, durch die der Querstift in eine der Querbohrungen (38) des Kolbens (30) steckbar ist.

11. Unterlage nach Anspruch 5, **dadurch gekennzeichnet, daß** der Kolben (30) gelenkig an der Querstange (2) befestigt ist.

12. Unterlage nach Anspruch 11, **dadurch gekennzeichnet, daß** zur gelenkigen Verbindung des Kolbens (30) mit der Querstange (2) ein Kugelgelenk (41) vorgesehen ist.

13. Unterlage nach einem der vorstehenden Anspruche, **dadurch gekennzeichnet, daß** die Schläuche (10) nur teilweise mit einer Flüssigkeit gefüllt sind und aus einem nicht expandierbaren Material bestehen.

## Claims

1. A support for reclining or sitting having at least two tubes (10) extending in the longitudinal direction and filled with a medium, transverse rods (2) being guided on said tubes so as to be movable back and forth in the loading direction, a cushion on the transverse rods (2) and a substructure (19) with longitudinal beams (9) to form a rest for the tubes (10), the cushion extending over the tubes (10) from one side of the support to the other, **characterized in that** the substructure (19) has longitudinal bars (25, 33) laterally beside the tubes (10), and for guiding the transverse rods (2) guide rods (21, 30) are fastened to the transverse rods (2) and guided in guide members on the longitudinal bars (25, 33).

2. A support according to claim 1, **characterized in that** the guide members are formed by bores (24) in the longitudinal bar (25).

3. A support according to claim 2, **characterized in that** the guide rod (21) has stops on one or both sides of the bore (24) for limiting the reciprocal motion of said rod.

4. A support according to claim 3, **characterized in that** the stop or stops are formed by cross pins (28) adapted to be inserted into one or more cross bores (27) disposed one behind the other in the guide rod (21).

5. A support according to claim 1, **characterized in that** the guide rods are formed by pistons (30) fastened to the transverse rods (2), and the guide members by cylinders (31) firmly connected with the longitudinal bars (33), said pistons (30) being displaceably mounted in said cylinders (31).

6. A support according to claim 5, **characterized in that** the cylinder (31) is disposed in a bore (32) in the longitudinal bar (33).

7. A support according to claim 6, **characterized in that** the cylinder (31) is supported with a radial projection (35) on the longitudinal bar (33).

8. A support according to any of claims 5 to 7, **characterized in that** for limiting upward motion the piston (30) has a longitudinal groove (36) which is engaged by a projection (37) in the cylinder (31).

9. A support according to any of claims 5 to 8, **characterized in that** the piston (30) has a plurality of cross bores (38) for insertion of a cross pin.

10. A support according to claim 9, **characterized in that** the cylinder (31) has an opening (39) for insertion of the cross pin into one of the cross bores (38) of the piston (30).

11. A support according to claim 5, **characterized in that** the piston (30) is linked to the transverse rod (2).

12. A support according to claim 11, **characterized in that** a ball joint (41) is provided for linking the piston (30) to the transverse rod (2).

13. A support according to any of the above claims, **characterized in that** the tubes (10) are filled only partly with a liquid and made of a nonexpandable material.

## Revendications

1. Support permettant de s'asseoir ou de s'allonger, comportant au mois deux gaines tubulaires (10) s'étendant en direction longitudinale, remplies d'un fluide (10), sur lesquelles des barres transversales (2) sont guidées de manière à pouvoir être déplacées en va-et-vient en direction de sollicitation, un matelassage sur les barres transversales (2) et un châssis (19) avec des longerons longitudinaux (9) pour former une surface d'appui pour les gaines tubulaires (10), le matelassage s'étendant au-delà des gaines tubulaires (10) depuis un côté vers l'autre du support, **caractérisé en ce que** le châssis présente latéralement à côté des gaines tubulaires (10) des traverses longitudinales (25, 33), et **en ce que** pour guider les barres transversales (2), des barres de guidage (21, 30) sont fixées sur les barres transversales (2), lesdites barres de guidage étant guidées dans des organes de guidage sur les traverses longitudinales (25, 33).

2. Support selon la revendication 1, **caractérisé en ce que** les organes de guidage sont formés par des perçages (24) dans la traverse longitudinale (25).

3. Support selon la revendication 2, **caractérisé en ce que** la barre de guidage (21) présente des butées sur un ou sur deux côtés du perçage (24) pour limiter le mouvement de va-et-vient.

4. Support selon la revendication 3, **caractérisé en ce que** la ou les butées sont formées par des goupilles transversales (28) qui sont susceptibles d'être enfichées dans un ou plusieurs perçages transversaux (27) agencés les uns derrière les autres dans la barre de guidage (21).

5. Support selon la revendication 1, **caractérisé en ce que** les barres de guidage sont formées par des pistons (30) fixés sur les barres transversales (2) et les organes de guidage par des cylindres (31) reliés de manière solidaire aux traverses longitudinales (33), dans lesquels les pistons (30) sont montés en déplacement.

6. Support selon la revendication 5, **caractérisé en ce que** le cylindre (31) est agencé dans un perçage (32) dans la traverse longitudinale (33).

7. Support selon la revendication 6, **caractérisé en ce que** le cylindre (31) prend appui avec une saillie radiale (35) sur la traverse longitudinale (33).

8. Support selon l'une quelconque des revendications 5 à 7, **caractérisé en ce que** le piston (30) présente, pour limiter le mouvement vers le haut, une gorge longitudinale (36) dans laquelle s'engage une saillie (37) dans le cylindre (31).

9. Support selon l'une quelconque des revendications 5 à 8, **caractérisé en ce que** le piston (30) présente plusieurs perçages transversaux (38) dans lesquels on peut enficher une goupille transversale.

10. Support selon la revendication 9, **caractérisé en ce que** le cylindre (31) présente une ouverture (39) à travers laquelle la goupille transversale peut être enfichée dans un des perçages transversaux (38) du piston (30).

11. Support selon la revendication 5, **caractérisé en ce que** le piston (30) est fixé de manière articulée sur la barre transversale (2).

12. Support selon la revendication 11, **caractérisé en ce qu'**il est prévu une articulation sphérique (41) pour relier de manière articulée le piston (30) à la barre transversale (2).

13. Support selon l'une des revendications précédentes, **caractérisé en ce que** les gaines tubulaires (10) ne sont remplies que partiellement avec un liquide et sont en un matériau non expansible.
